# EUROPÄISCHE PATENTSCHRIFT

(11) **EP 2 737 380 B1**
(45) Veröffentlichungstag und Bekanntmachung des Hinweises auf die Patenterteilung: **25.05.2016**
(21) Anmeldenummer: 12740343.4
(22) Anmeldetag: 20.07.2012
(51) Int. Cl.: G05G 9/047

(54) **BEDIENVORRICHTUNG**
OPERATING DEVICE
DISPOSITIF DE COMMANDE

(30) Priorität: 26.07.2011 DE 102011079863
(43) Veröffentlichungstag der Anmeldung: 04.06.2014
(73) Patentinhaber: Continental Automotive GmbH, 30165 Hannover (DE)
(72) Erfinder: KERN, Thorsten Alexander, 64665 Alsbach (DE)
(86) Internationale Anmeldenummer: PCT/EP2012/064312
(87) Internationale Veröffentlichungsnummer: WO 2013/014087

(56) Entgegenhaltungen:
- DE-A1- 10 304 804
- DE-A1-102004 022 847
- DE-A1-102006 028 228
- US-A1- 2006 012 584

## Beschreibung

Die Erfindung bezieht sich auf eine Bedienvorrichtung mit einer Handhabe, die aus einer Ruheposition relativ zu einer Achse manuell auslenkbar ist, wobei die Handhabe um die Achse drehbar und/oder axial zur Achse verschiebbar und/oder gegenüber der Achse neigbar und/oder quer zur Achse verschiebbar ist, mit einer Sensorik zur Erfassung der Auslenkung der Handhabe und mit einer Haptikeinrichtung, durch die in Abhängigkeit von der Auslenkung der Handhabe die Handhabe von einem haptisch erfassbaren Effekt beaufschlagbar ist.

Eine derartige Bedienvorrichtung ist aus der DE 103 04 804 A1 bekannt. Die DE 10 2004 022 847 A1 beschreibt einen elektrischen Schalter, der um eine Schwenkstellung verschwenkbar ist und bei dem mittels magnetischer Mittel eine haptische Rückmeldung erfolgen kann. Die US 2006/012584 A1 beschreibt einen Drehsteller mit einer Drehachse, wobei der Drehsteller linear entlang der Drehachse bewegbar ist, wobei der Drehsteller mit einem Aktuator verbunden ist und mittels dieses Aktuators eine Kraft auf den Drehsteller ausübbar ist und so haptische Rückmeldungen erzeugbar sind. Die DE 10 2006 028 228 A1 beschreibt einen Drehsteller, der kippbar befestigt ist.

In Kraftfahrzeugen werden derartige Bedienvorrichtungen eingesetzt um die verschiedenen Fahrzeugfunktionalitäten zu steuern. Dabei ist die Handhabe in zwei oder mehr Auslenkarten auslenkbar, so dass eine größere Auswahl an Fahrzeugfunktionalitäten ansteuerbar sind.

Aufgabe der Erfindung ist es eine Bedienvorrichtung der eingangs genannten Art zu schaffen, die bei einfachem, eine geringe Baugröße aufweisenden Aufbau eine Erfassung einer Auslenkung aus der Ruheposition und eine haptische Rückmeldung ermöglicht.

Diese Aufgabe wird erfindungsgemäß dadurch gelöst, dass die Handhabe mit einem Aktor fest verbunden ist, durch den die Handhabe in Abhängigkeit von ihrer Auslenkung um einen Bewegungsweg < 1 mm alternierend in einem Freiheitsgrad bewegbar antreibbar ist.

Vorzugsweise ist die Handhabe alternierend axial zur Achse bewegbar antreibbar.

Da ein Benutzer der Bedienvorrichtung die Art der Auslenkung der Handhabe weiß und die Kenntnis der absoluten Werte der Auslenkung der Handhabe meist nicht notwendig ist, erfolgt auf einfache Weise die haptische Rückmeldung für alle Auslenkungsarten gleich, so dass der Aktor einfach und mit geringer Baugröße ausgebildet werden kann.

Ist dabei die Handhabe mit einer Frequenz > 100 Hz alternierend in einem Freiheitsgrad bewegbar antreibbar, so erfolgt die Haptik in einem Wahrnehmungs-Frequenzbereich, in dem die Detektion der Anregungsrichtung der Haptik nur schwer möglich oder sogar unmöglich ist.

Um dennoch die Art der Auslenkung haptisch erfassen zu können, kann die Handhabe für jede Art der Auslenkung mit einem unterschiedlichen Rhythmusmuster alternierend axial zur Achse bewegbar antreibbar sein.

Vorzugsweise ist die Handhabe um den Bewegungsweg < 0,5 mm alternierend axial zur Achse bewegbar antreibbar.

Damit ist zwar eine gute haptische Rückmeldung gegeben, der geringe Bewegungsweg führt aber zu keiner wesentlichen Beeinflussung der Erfassung der Auslenkung.

In einfacher, wenig Bauraum benötigender Ausbildung kann der Aktor ein rotationssymmetrischer Hubankermagnet sein, dessen Hubanker mit der Handhabe fest verbunden und um den Bewegungsweg alternierend axial zur Achse bewegbar antreibbar ist.

Um die Handhabe nach einer Betätigung sowohl in ihre Ruhelage zurückzustellen als auch in dieser Ruhelage zu halten, kann die Handhabe gegen eine Federrückstellkraft oder gegen Federrückstellkräfte aus ihrer Ruhelage relativ zur Achse auslenkbar sein.

Zur Erfassung der Auslenkung der Handhabe sind von der Sensorik in Abhängigkeit von der Auslenkung der Handhabe elektrische Signale erzeugbar und einer Steuerelektronik zuleitbar, durch die entsprechend ein Ansteuersignal zur Ansteuerung des Aktors erzeugbar ist.

Ohne Kraftrückwirkung auf die Handhabe ist es, wenn die Auslenkung der Handhabe berührungslos von einer Sensorik erfassbar ist.

Dadurch wird auch eine hohe Lebensdauer erreicht, da keine mechanische Beanspruchung der Sensorik erfolgt.

Dazu kann die Auslenkung der Handhabe von optischen Sensoren oder von magnetfeldempfindlichen Sensoren erfassbar sein.

In einfacher Weise kann dazu entsprechend der Auslenkung der Handhabe ein diametral magnetisierter Dauermagnetring bewegbar antreibbar sein, der in einer ersten zur Achse senkrechten Ebene ausgerichtet ist, in dessen Magnetfeldbereich mehrere magnetfeldempfindliche Sensorelemente in einer ortsfesten zweiten Ebene angeordnet sind, die sich bei in Ruheposition befindlicher Handhabe senkrecht zur Achse erstreckt.

Dabei ist vorzugsweise der Dauermagnet fest mit dem Aktor oder der Handhabe verbunden, so dass eine Baueinheit aus Handhabe, Aktor und Dauermagnet gebildet wird, durch die der erforderliche Bauraum gering gehalten und die Montage vereinfacht wird.

Sind die magnetfeldempfindlichen Sensorelemente in gleichmäßigem Winkelabstand und gleichem radialen Abstand zur Achse bei in Ruheposition befindlicher Handhabe angeordnet, so führt dies zu einem einfachen Aufbau mit wenigen Bauteilen und geringem Bauraumerfordernis.

Es versteht sich, dass der gleichmäßige Winkelabstand von Vorteil aber nicht zwingend erforderlich ist.

In bevorzugter Ausbildung sind die magnetfeldempfindlichen Sensorelemente Hallsensoren.

Eine Vereinfachung der Leitungsverbindungen der Sensorelemente wird dadurch erreicht, dass die magnetfeldempfindlichen Sensorelemente auf einer Leiterplatte angeordnet sind, wobei auf der Leiterplatte auch die Steuerelektronik angeordnet sein kann.

Ein Ausführungsbeispiel der Erfindung ist in der Zeichnung dargestellt und wird im Folgenden näher beschrieben. Die einzige Figur der Zeichnung zeigt eine schematische Seitenansicht einer Bedienvorrichtung.

Die dargestellte Bedienvorrichtung weist eine Handhabe 1 auf, die aus ihrer dargestellten Ruheposition relativ zu einer Achse 2 in mindestens zwei der folgenden Auslenkarten auslenkbar ist.

Dabei kann die Handhabe 1 um die Achse 2 drehbar, axial zur Achse 2 verschiebbar, gegenüber der Achse 2 neigbar und quer zur Achse 2 verschiebbar sein.

Koaxial ist an der Handhabe 1 ein Aktor 3 angeordnet, der einen nicht dargestellten Hubankermagneten und einen Hubanker aufweist, der einen Hub von 0, 5 mm koaxial zur Achse 2 ausführen kann.

An dem der Handhabe 1 abgewandten axialen Ende des Aktors 3 ist ein diametral magnetisierter Dauermagnetring 4 fest angeordnet.

Durch die feste Anordnung des Dauermagnetrings 4 über den Aktor 3 mit der Handhabe 1 führt der Dauermagnetring 4 eine gleiche Auslenkung zur Achse 2 aus wie die Handhabe 1.

Auf einer zur in Ruheposition befindlichen Achse 2 rechtwinklig sich erstreckenden, fest angeordneten Leiterplatte 5 sind in gleichem Winkelabstand und gleichem radialen Abstand zur Achse 2 drei oder mehr Hallsensoren 6 in einem Abstand zum Dauermagnetring 4 aber in dessen Magnetfeldbereich angeordnet.

Die Hallsensoren 6 sind über eine Sensorleitung 8 mit einer Steuerelektronik 7 sowie die Steuerelektronik 7 über eine Ansteuerleitung 9 mit dem Aktor 3 verbunden.

Bei einer Auslenkung der Handhabe 1 relativ zur Achse 2 kommt es zu einer Veränderung der Lage des Dauermagnetrings zu den Hallsensoren 6 und es verändert sich die von den einzelnen Hallsensoren 6 erfasste Flussdichten.

Die der Steuerelektronik 7 zugeleiteten Signale der Hallsensoren 6 werden in der Steuerelektronik 7 verarbeitet und ein entsprechendes Ansteuersignal erzeugt, das dem Aktor 3 zur Ansteuerung zugeleitet wird und diesen zu einer alternierenden Bewegung axial zur Achse 2 mit einem Hub von 0,5 mm und einer Frequenz von 1,5 kHz anregt.

Diese alternierende Bewegung wird auch auf die Handhabe 2 übertragen und von dem Benutzer als haptische Rückmeldung erfasst.

Die Signale der Hallsensoren 6 werden weiterhin über einen Ausgang 10 einer nicht dargestellten Ansteuereinheit zur Ansteuerung von Fahrzeugfunktionalitäten zugeleitet.

## Patentansprüche

1. Bedienvorrichtung mit einer Handhabe, die aus einer Ruheposition relativ zu einer Achse manuell auslenkbar ist, wobei die Handhabe um die Achse drehbar und/oder axial zur Achse verschiebbar und/oder gegenüber der Achse neigbar und/oder quer zur Achse verschiebbar ist, mit einer Sensorik zur Erfassung der Auslenkung der Handhabe und mit einer Haptikeinrichtung, durch die in Abhängigkeit von der Auslenkung der Handhabe die Handhabe von einem haptisch erfassbaren Effekt beaufschlagbar ist, **dadurch gekennzeichnet, dass** die Handhabe (1) mit einem Aktor (3) fest verbunden ist, durch den die Handhabe (1) in Abhängigkeit von ihrer Auslenkung um einen Bewegungsweg < 1 mm alternierend in einem Freiheitsgrad bewegbar antreibbar ist.

2. Bedienvorrichtung nach Anspruch 1, **dadurch** g e - **kennzeichnet**, dass die Handhabe (1) mit einer Frequenz > 100 Hz alternierend in einem Freiheitsgrad bewegbar antreibbar ist.

3. Bedienvorrichtung nach einem der vorhergehenden Ansprüche, **dadurch gekennzeichnet, dass** die Handhabe für jede Art der Auslenkung mit einem unterschiedlichen Rhythmusmuster alternierend axial zur Achse bewegbar antreibbar ist.

4. Bedienvorrichtung nach einem der vorhergehenden Ansprüche, **dadurch gekennzeichnet, dass** der Aktor (3) ein rotationssymmetrischer Hubankermagnet ist, dessen Hubanker mit der Handhabe (1) fest verbunden und um den Bewegungsweg alternierend axial zur Achse (2) bewegbar antreibbar ist.

5. Bedienvorrichtung nach einem der vorhergehenden Ansprüche, **dadurch gekennzeichnet, dass** von der Sensorik in Abhängigkeit von der Auslenkung der Handhabe (1) elektrische Signale erzeugbar und einer Steuerelektronik (7) zuleitbar sind, durch die entsprechend ein Ansteuersignal zur Ansteuerung des Aktors (3) erzeugbar ist.

6. Bedienvorrichtung nach einem der vorhergehenden Ansprüche, **dadurch gekennzeichnet, dass** die Auslenkung der Handhabe (1) berührungslos von einer Sensorik erfassbar ist.

7. Bedienvorrichtung nach Anspruch 6, **dadurch gekennzeichnet, dass** die Auslenkung der Handhabe (1) von magnetfeldempfindlichen Sensoren erfassbar ist.

8. Bedienvorrichtung nach Anspruch 7, **dadurch gekennzeichnet, dass** entsprechend der Auslenkung der Handhabe (1) ein diametral magnetisierter Dauermagnetring (4) bewegbar antreibbar ist, der in einer ersten zur Achse (2) senkrechten Ebene ausgerichtet ist, in dessen Magnetfeldbereich mehrere magnetfeldempfindliche Sensorelemente in einer ortsfesten zweiten Ebene angeordnet sind, die sich bei in Ruheposition befindlicher Handhabe (1) senkrecht zur Achse (2) erstreckt.

9. Bedienvorrichtung nach Anspruch 8, **dadurch gekennzeichnet, dass** die magnetfeldempfindlichen Sensorelemente in gleichmäßigem Winkelabstand und gleichem radialen Abstand zur Achse bei (1) in Ruheposition befindlicher Handhabe (1) angeordnet sind.

10. Bedienvorrichtung nach Anspruch 9, **dadurch gekennzeichnet, dass** die magnetfeldempfindlichen Sensorelemente Hallsensoren (6) sind.

## Claims

1. Operating device having a handle which can be manually deflected from an inoperative position relative to an axis, wherein the handle can be rotated about the axis and/or can be displaced axially with respect to the axis and/or can be tilted in relation to the axis and/or can be displaced transversely with respect to the axis, having a sensor system for detecting the deflection of the handle and having a haptics device by which the handle can be subjected to the action of a haptically detectable effect depending on the deflection of the handle, **characterized in that** the handle (1) is fixedly connected to an actuator (3) by which the handle (1) can be driven such that it can be moved alternately in one degree of freedom by a movement distance of < 1 mm depending on the deflection of said handle.

2. Operating device according to Claim 1, **characterized in that** the handle (1) can be driven such that it can be moved alternately in one degree of freedom at a frequency of > 100 Hz.

3. Operating device according to either of the preceding claims, **characterized in that** the handle can be driven such that it can be moved alternately axially in relation to the axis with a different rhythm pattern for each type of deflection.

4. Operating device according to one of the preceding claims, **characterized in that** the actuator (3) is a rotationally symmetrical reciprocating armature magnet, of which the reciprocating armature is fixedly connected to the handle (1) and can be driven such that it can be moved alternately axially in relation to the axis (2) by the movement distance.

5. Operating device according to one of the preceding claims, **characterized in that** electrical signals can be generated by the sensor system depending on the deflection of the handle (1) and can be fed to a control electronics system (7) which can accordingly generate an actuation signal for actuating the actuator (3).

6. Operating device according to one of the preceding claims, **characterized in that** the deflection of the handle (1) can be detected by a sensor system in a contact-free manner.

7. Operating device according to Claim 6, **characterized in that** the deflection of the handle (1) can be detected by magnetic field-sensitive sensors.

8. Operating device according to Claim 7, **characterized in that**, in accordance with the deflection of the handle (1), a diametrically magnetized permanent-magnet ring (4) can be driven such that it can be moved, said permanent-magnet ring being oriented in a first plane which is perpendicular to the axis (2) and in the magnetic-field region of which a plurality of magnetic field-sensitive sensor elements are arranged in a stationary second plane which extends perpendicular to the axis (2) when the handle (1) is in the inoperative position.

9. Operating device according to Claim 8, **characterized in that** the magnetic field-sensitive sensor elements are arranged at a uniform angular distance and the same radial distance from the axis when the handle (1) is in the inoperative position.

10. Operating device according to Claim 9, **characterized in that** the magnetic field-sensitive sensor elements are Hall sensors (6).

## Revendications

1. Dispositif ayant une manette, qui peut être déviée manuellement d'une position de repos par rapport à un axe, la manette pouvant tourner autour de l'axe et/ou pouvant être déplacée axialement par rapport à l'axe et/ou pouvant être inclinée par rapport à l'axe et/ou pouvant être déplacée transversalement à l'axe, comprenant un système de détection de la déviation de la manette et un dispositif haptique, par lequel la manette peut, en fonction de la déviation de la manette, être soumise à un effet détectable haptiquement, **caractérisé en ce que** la manette (1) est solidaire d'un actionneur (3) par lequel la manette peut, en fonction de sa déviation, être entraînée avec possibilité de se déplacer en alternance sur un trajet de déplacement inférieur à 1 mm suivant un degré de liberté

2. Dispositif de commande suivant la revendication 1, **caractérisé en ce que** la manette (1) peut être entraînée avec possibilité de se déplacer en alternance suivant un degré de liberté à une fréquence supérieure à 100 Hz.

3. Dispositif de commande suivant l'une des revendications précédentes, **caractérisé en ce que** la manette peut, pour chaque type de déviation, être entraînée avec possibilité de se déplacer en alternance axialement par rapport à l'axe à un modèle de rythme différent.

4. Dispositif de commande suivant l'une des revendications précédentes, **caractérisé en ce que** l'actionneur (3) est un aimant de révolution à armature de levage, dont l'armature de levage est solidaire de la manette (1) et peut être entraînée avec possibilité de se déplacer en alternance axialement par rapport à l'axe (2) sur un trajet de déplacement.

5. Dispositif de commande suivant l'une des revendications précédentes, **caractérisé en ce que** des signaux électriques peuvent être produits par le système de détection en fonction de la déviation de la manette (1) et être envoyés à une électronique (7) de commande, par laquelle un signal d'excitation de l'actionneur (3) peut être produit.

6. Dispositif de commande suivant l'une des revendications précédentes, **caractérisé en ce que** la déviation de la manette (1) peut être détectée sans contact par un système de détection.

7. Dispositif de commande suivant la revendication 6, **caractérisé en ce que** la déviation de la manette (1) peut être détectée par des sondes sensibles à un champ magnétique.

8. Dispositif de commande suivant la revendication 7, **caractérisé en ce que**, conformément à la déviation de la manette (1), peut être entraîné, avec possibilité de se déplacer, un aimant (4) permanent annulaire aimanté diamétralement, qui est orienté dans un premier plan perpendiculaire à l'axe (2), dans la partie de champ magnétique duquel plusieurs éléments de sonde, sensibles au champ magnétique, disposés dans un deuxième plan fixe, qui s'étend perpendiculairement à l'axe (2) lorsque la manette (1) se trouve en position de repos.

9. Dispositif de commande suivant la revendication 8, **caractérisé en ce que** les éléments de sonde, sensibles au champ magnétique, sont disposés à une distance angulaire uniforme et à une même distance radiale de l'axe (1), lorsque la manette (1) se trouve en la position de repos.

10. Dispositif de commande suivant la revendication 9, **caractérisé en ce que** les éléments de sonde, sensibles au champ magnétique, sont des sondes (6) de Hall.
